# EUROPÄISCHE PATENTSCHRIFT

(11) **EP 1 312 270 B1**
(45) Veröffentlichungstag und Bekanntmachung des Hinweises auf die Patenterteilung: **13.04.2005**
(21) Anmeldenummer: 02025257.3
(22) Anmeldetag: 13.11.2002
(51) Int. Cl.: A24C 5/47

(54) **Vorrichtung zum Herstellen von Filterzigaretten**
Device for producing filter cigarettes
Dispositif de fabrication de cigarettes à filtre

(30) Priorität: 19.11.2001 DE 10156296
(43) Veröffentlichungstag der Anmeldung: 21.05.2003
(73) Patentinhaber: Focke & Co. (GmbH & Co. KG), 27283 Verden (DE)
(72) Erfinder: Focke, Heinz, 27283 Verden (DE); Beckmann, Frank, 21521 Aumühle (DE); Drenquis, Alfred, 21039 Börnsen (DE); Bohn, Christine, 22549 Hamburg (DE)
(74) Vertreter: Bolte, Erich, Dipl.-Ing.

(56) Entgegenhaltungen:
- EP-A- 1 013 181
- EP-A- 1 108 369
- EP-A- 1 138 215

## Beschreibung

Die Erfindung betrifft eine Vorrichtung zum Herstellen von Filterzigaretten aus insbesondere doppeltlangen Abschnitten eines Tabakstrangs - Tabakstock -, indem der Tabakstock durchtrennt, die Tabakstockhälften - Teilstöcke - auseinanderbewegt, in die Lücke ein insbesondere doppeltlanges Filterstück eingesetzt, dieses mit beiden Teilstöcken mittels Belagpapier zu einer Zigaretten-Einheit verbunden und diese sodann im Bereich des Filterstücks durchtrennt wird unter Bildung von jeweils zwei Filterzigaretten, wobei die Tabakstöcke, die Zigaretten-Einheiten und die Filterzigaretten jeweils auf drehbaren Trommeln mit Mulden am Umfang transportierbar sind und die Mulden Bohrungen aufweisen, die an eine Unterdruckquelle anschließbar sind. Dabei sind Mantelabschnitte einer bzw. der Trommel - Haupttrommel - als in achsparalleler Richtung - quer zur Drehrichtung - verschiebbare und Mulden - Segmentmulden - aufweisende Segmente - Schiebesegmente - ausgebildet, von denen jeweils zwei Schiebesegmente paarweise in Axialrichtung nebeneinander und eine Mehrzahl von Schiebesegmenten in Umfangsrichtung aufeinanderfolgend angeordnet sind und wobei die Segmentmulden paarweise einander zugeordneter, benachbarter Schiebesegmente gleichachsig gerichtet sind.

Die Vorrichtung ist Teil einer Zigarettenherstellmaschine, nämlich eine Filteransetzmaschine für die Herstellung von Filterzigaretten

Eine Vorrichtung der eingangs genannten Art ist aus der EP 1 138 215 A1 bekannt. Die axiale Verschiebung, nämlich Auseinanderbewegung der Schiebesegmente zueinander wird über einen Steuerkurven aufweisenden Zylinder gesteuert, wobei zur Anpassung des (maximalen) Abstands der Schiebesegmente (resp. Tabakstöcke) vorgeschlagen wird die Relativstellung des Zylinders zu verändern.

Die der Erfindung zugrunde liegende Aufgabe besteht darin, eine Trommel der eingangs genannten Art so auszubilden und zu steuern, dass die Fertigung der Filterzigaretten erleichtert bzw. bei höherer Leistung durchgeführt und darüber hinaus eine Überprüfung der korrekten Ausbildung der (fertigen) Filterzigaretten möglich ist.

Zur Lösung dieser Aufgabe ist die erfindungsgemäße Vorrichtung durch folgende Merkmale gekennzeichnet:
a) zwischen den in Axialrichtung benachbarten Schiebesegmenten ist ein feststehendes, unverschiebliches Zwischensegment angeordnet, welches Mulden - Zwischenmulden - aufweist,
b) die Zwischenmulden sind in Fortsetzung der Mulden benachbarter Schiebesegmente angeordnet, derart, dass die Zwischenmulden eine Fortsetzung der beidseitig verlaufenden Segmentmulden bilden.

Das ringsherumlaufende Zwischensegment ist ein ringförmiges Tragteil der Haupttrommel mit vielfältigen Aufgaben, insbesondere werden im Bereich des Zwischensegments die Filterstücke positioniert.

Von besonderer Bedeutung ist die Prüfung der Filterzigaretten hinsichtlich korrekter Anbringung des Filters. Die mit Saugbohrungen versehenen Mulden, nämlich Festmulden im Bereich des Zwischensegments, werden zur Überprüfung der fertigen Filterzigaretten mit geringem Unterdruck zur Erzeugung einer geringen Haltekraft beaufschlagt. Die mit höherer bzw. normaler Saugluft beaufschlagten Saugbohrungen der Segmentmulden erzeugen eine höhere Haltekraft an den Zigaretten. Durch Querbewegen der Schiebesegmente werden unzureichend mit der Zigarette verbundene Filter im Bereich des Zwischensegments festgehalten und somit von der Zigarette abgetrennt. Diese Fehlzigaretten werden ausgesondert, ebenso die abgetrennten Filterstücke.

Weitere Merkmale der Erfindung betreffen die Ausgestaltung der Trommel bzw. der Schiebesegmente und die Steuerung hinsichtlich der Beaufschlagung der Mulden mit Saugluft bzw. Druckluft.

Weitere Einzelheiten der Erfindung werden nachfolgend anhand des in den Zeichnungen dargestellten Ausführungsbeispiels näher erläutert. Es zeigt:
- Fig. 1: die Vorrichtung in stark vereinfachter Seitenansicht mit schematischer Darstellung der Arbeitsabläufe,
- Fig. 2: eine Draufsicht auf einen Teilbereich einer Trommel, nämlich einer Haupttrommel in vergrößertem Maßstab entsprechend Ansicht II-II in Fig. 1,
- Fig. 3 bis Fig. 5: einen Ausschnitt des Umfangsbereichs der (Haupt-)Trommel im Radialschnitt bei verschiedenen Stellungen von Schiebesegmenten,
- Fig. 6: einen Abschnitt des Mantels der Haupttrommel entsprechend Ansicht VI-VI der Fig. 1,
- Fig. 7 und Fig. 8: Darstellungen analog zu Fig. 3 bis Fig. 5 im Bereich des Umfangsabschnitts der Haupttrommel gemäß Fig. 6,
- Fig. 9: eine Schemadarstellung der Haupttrommel mit Darstellung unterschiedlicher Bereiche der Zufuhr von Luft zu den Mulden,
- Fig. 10: eine grafische Darstellung der Luftsteuerung zu Fig. 9.

Die gezeigte Vorrichtung ist als Filteransetzer Teil einer Zigarettenherstellmaschine. Die Vorrichtung besteht aus einer zentralen Trommel, nämlich einer Haupttrommel 10 und dieser zugeordneten Nebentrommeln.

Der Vorrichtung werden mittig geteilte Tabakstöcke 11 zugeführt. Vorhergehende Aggregate haben die Tabakstöcke 11 von einem fortlaufenden Tabakstrang abgetrennt und mittig durchteilt, so dass jeweils zwei Teilstöcke 12, 13 gebildet sind. Diese Einheit wird durch einen Endlosförderer, nämlich durch eine Übergabetrommel 14 der Haupttrommel 10 zugeführt. Die Übergabetrommel 14 ist als Muldentrommel ausgebildet, nämlich mit einer Vielzahl von längs des Umfangs angeordneten Mulden zur Aufnahme je eines Tabakstocks 11. Die Übergabetrommel 14 ist so gelagert, dass sie mit den Mulden an die Haupttrommel 10 bzw. an deren Umfang herangeführt wird. Auch die Haupttrommel 10 weist Mulden auf zur Aufnahme der Tabakstöcke 11.

Durch die Haupttrommel 10 werden die Tabakstöcke 11 und die daraus hergestellten Zwischen- und Endprodukte nahezu über den vollen Umfang - mit Unterbrechungen - gefördert, um aus den (geteilten) Tabakstöcken 11 fertige Filterzigaretten 15 zu produzieren.

Die Haupttrommel 10 ist längs des Umfangs mit einer Mehrzahl von gesondert in achsparalleler Richtung bewegbaren Trägem für die Tabakstöcke 11 und die daraus entstehenden Produkte versehen. Es handelt sich dabei um entsprechend der Gestalt der Haupttrommel 10 gebogene bzw. gewölbte Segmente, nämlich Schiebesegmente 16, 17. Diese Formstücke schließen in Umfangsrichtung aneinander an und bilden in der Gesamtheit einen durchgehenden Mantel der Haupttrommel 10. Die Mulden der Haupttrommel 10, nämlich Segmentmulden 18, sind im Bereich dieser Schiebesegmente 16, 17 angeordnet, und zwar derart, dass insgesamt eine regelmäßige Aufteilung geschaffen ist mit gleichen Umfangsabständen der Segmentmulden 18 voneinander. Bei dem vorliegenden Ausführungsbeispiel sind die Abmessungen so gewählt, dass jedes Schiebesegment 16, 17 fünf Segmentmulden 18 aufweist. Jeweils eine dieser Segmentmulden 18 ist am Rand eines Schiebesegments 16, 17 angeordnet. Altemativ ist es vorteilhaft, die Segmentmulden 18 an jedem Schiebesegment 16, 17 symmetrisch anzuordnen, so dass randseitige Segmentmulden 18 von den beiden Rändern der Schiebesegmente 16, 17 den gleichen Abstand haben.

Die Schiebesegmente 16, 17 sind in achsparalleler Richtung bewegbar, nämlich auf Tragorganen bzw. Tragstangen 19. Je zwei dieser Tragstangen 19 sind einem Schiebesegment 16, 17 zugeordnet. Die Enden der Tragstangen 19 sind einerseits in der mittleren Querebene der Haupttrommel 10 und andererseits außen an einem Traggestell 20 befestigt. Die Verschiebung der Schiebesegmente 16, 17 erfolgt in geeigneter Weise, insbesondere mit Hilfe von im Inneren der Haupttrommel 10 angeordneten Steuerkurven mit in diesen laufenden Tastrollen, die an einem mit dem Schiebesegment 16, 17 verbundenen Arm 21 angebracht sein können.

Die in den Schiebesegmenten 16, 17 gebildeten, parallel verlaufenden Segmentmulden 18 dienen je zur Aufnahme eines (geteilten) Tabakstocks 11. Die Segmentmulden 18 der benachbarten Schiebesegmente 16, 17 sind gleichachsig gelagert und nehmen jeweils einen Teilstock 12, 13 auf.

Eine Besonderheit ist ein sich zwischen den Schiebesegmenten 16 einerseits und 17 andererseits erstreckendes, feststehendes Stützorgan. Es handelt sich dabei um ein ringsherumlaufendes, also ring- bzw. scheibenförmiges Zwischensegment 22. Dieses ist mit an der Außenseite offenen Mulden, nämlich Zwischenmulden 23 versehen, die sich jeweils in Verlängerung bzw. Ergänzung der Segmentmulden 18 erstrecken, so dass bei am Zwischensegment 22 anliegenden Schiebesegmenten 16, 17 (Fig. 2, unten) durchgehende Mulden entstehen für die Aufnahme von Tabakstöcken 11 bzw. Teilstöcken 12, 13. Das Zwischensegment 22 erstreckt sich längs des gesamten Umfangs der Haupttrommel 10. Die Tragstangen 19 sind beidseitig mit dem Zwischensegment 22 verbunden.

Die Segmentmulden 18 sind ebenso wie die Zwischenmulden 23 des Zwischensegments 22 mit Bohrungen 35, 36 versehen, die im Bereich von Anlagenflächen für die Tabakstöcke 11 münden und die an eine Unterdruckquelle - ausnahmsweise alternativ an eine Druckluftquelle- angeschlossen werden. In den Segmentmulden 18 sowie in den Zwischenmulden 23 wird demnach Saugluft erzeugt, um die Tabakstöcke 11 bzw. die nachfolgend erzeugten Produkte in den Mulden zu halten.

Nach Übernahme durch die Haupttrommel 10 im Bereich der Übergabetrommel 14 werden die Tabakstöcke 11 entlang eines Teilbereichs des Umfangs der Haupttrommel 10 transportiert. Während dieser ersten Transportstrecke bis zu einer ebenfalls benachbart zur Haupttrommel 10 gelagerten Filtertrommel 24 werden die Teilstöcke 12, 13 auseinanderbewegt. Die Schiebesegmente 16, 17 werden dazu nach außen bewegt in Richtung auf die Traggestelle 20. Die Teilstöcke 12, 13 verlassen dabei auch das Zwischensegment 22. Die einzelnen Bewegungsphasen sind in Fig. 3, Fig. 4 und Fig. 5 im Radialschnitt der Haupttrommel 10 gezeigt, wobei die Endpositionen der auseinanderbewegten Schiebesegmente 16, 17 und die damit geschaffene Lücke zwischen den Teilstöcken 12, 13 von der Länge eines in Lücke einzusetzenden Filterstücks 25 abhängt.

Die ebenfalls als Muldentrommel ausgebildete Filtertrommel 24 führt die anderweitig vorbereiteten Filterstücke 25 an den Umfang der Haupttrommel 10 heran. Die Filterstücke 25 haben die doppelte Länge eines Filters 26 einer Filterzigarette 15. Die Teilstöcke 12, 13 sind im Bereich der Filtertrommel 24 in einem solchen Abstand voneinander bewegt (Fig. 5), dass jeweils ein Filterstück 25 in eine zwischen zwei einander zugeordneten Teilstöcken 12, 13 eingebracht werden kann, und zwar gleichachsig zu diesen Teilstöcken 12, 13. Dabei besteht eine Besonderheit darin, dass die Filterstücke 25 im Bereich des Zwischensegments 22 abgelegt werden, nämlich in die Zwischenmulden 23.

Bei der Weiterverarbeitung ist von Bedeutung, dass aus den zwei Teilstöcken 12, 13 und dem Filterstück 25 bestehende Zigaretten-Einheiten 34 unmittelbar nach Zuführung des Filterstücks 25 von derselben Trommel, nämlich der Filtertrommel 24, übernommen und außerhalb des Bereichs der Haupttrommel 10 transportiert werden, wie schematisch in Fig. 1 dargestellt. Während dieser Transportphase werden auf einem entsprechenden Förderer (nicht gezeigt) zunächst die Teilstöcke 12, 13 bis zur Anlage am gemeinsamen Filterstück 25 verschoben. Danach wird eine Außenumhüllung angebracht, nämlich ein Belagpapier 27. Dieses umhüllt die Zigaretten-Einheit 34 im Bereich des Filterstücks 25, derart, dass die beiden Teilstöcke 12, 13 mit dem Filterstück 25 verbunden sind.

Die nun aus den Teilstöcken 12, 13, dem Filterstück 25 und dem Belagpapier 27 bestehende Zigaretten-Einheit 34 wird durch einen weiteren Trommelförderer, nämlich durch eine Rückfördertrommel 28 - mit Mulden längs des Umfangs - an die Haupttrommel 10 zurückgebracht. Die betreffenden Zigaretten-Einheiten 34 - symbolisch in Fig. 1 oben links gezeigt - werden in die am Umfang der Haupttrommel 10 gebildeten Mulden zurückgelegt. Dabei kommt eine Besonderheit zum Tragen: Während des Transports der Tabakstöcke 11 und Filterstücke 25 außerhalb der Haupttrommel 10 werden die (leeren) Schiebesegmente 16, 17 in eine Ausgangsstellung zurückbewegt bzw. in eine für die Aufnahme der Zigaretten-Einheiten 34 geeignete Stellung. Bei dem gezeigten Ausführungsbeispiel werden die Schiebesegmente 16, 17 nicht bis zur Anlage an das Zwischensegment 22, sondern bis in eine Stellung mit Abstand von diesem bewegt (Fig. 6, oben, Fig. 7). Die Filterstücke 25 der Zigaretten-Einheiten liegen dabei mittig am Zwischensegment 22 an.

In dieser Stellung werden die Zigaretten-Einheiten 34 einem Trennorgan zugeführt, nämlich einem scheibenförmigen Trennmesser 29. Dieses ist ortsfest benachbart zum Umfang der Haupttrommel 10 drehend gelagert. Das Trennmesser 29 durchtrennt das Filterstück 25 (einschließlich Belagpapier 27) mittig, so dass durch diesen Trennschnitt zwei in Axialrichtung nebeneinandertiegende Filterzigaretten 15 entstehen.

Das Zwischensegment 22 wirkt beim Trennschnitt als Stützorgan für die Filterstücke 25. Das Zwischensegment 22 ist für einen sauberen Trennschnitt mit einer mittigen, ringsherumlaufenden schmalen Nut 30 versehen, in die das Trennmesser 29 bei Ausführung des Trennschnitts eintreten kann (Fig. 7).

Die fertigen Filterzigaretten 15 werden durch fortgesetzte Drehbewegung der Haupttrommel 10 einem Abförderer zugeführt, nämlich einer mit Mulden versehenen Abfördertrommel 31. Diese führt die Filterzigaretten 15 einer weiteren Verarbeitung zu. Dabei werden die Filterzigaretten 15 nach dem Trennschnitt auseinanderbewegt, und zwar in zwei Stufen bis zu einem Maximalabstand (Fig. 8 bzw. Fig. 6, unten). Dieser Abstand ist erforderlich, weil eine Reihe der Zigaretten 15 nachfolgend gewendet und mit den Zigaretten der anderen Reihe vereinigt wird.

In einem an das Trennmesser 29 anschließenden Umfangsbereich der Haupttrommel 10 wird eine weitere Besonderheit praktiziert. Die Filterzigaretten 15 werden auf korrekte Ausbildung überprüft, nämlich hinsichtlich ausreichend stabiler Verbindung zwischen Teilstock 12, 13 und Filter 26. Zu diesem Zweck wird entgegengesetzte Zugkraft auf den Filter 26 einerseits und den Teilstock 12, 13 andererseits ausgeübt.

Zum Prüfen der Verbindung wird auf die Filter 26 im Bereich des Zwischensegments 22 eine Haltekraft ausgeübt - durch Saugwirkung der Bohrungen 36. Die von dem Zwischensegment 22 wegbewegten Schiebesegmente 16, 17 üben ebenfalls eine Haltekraft bzw. Saugwirkung über die Bohrungen 35 auf die Teilstöcke 12, 13 aus, so dass der Bereich der Verbindung zwischen Filter 26 und Teilstock 12, 13 einer Zugbelastung ausgesetzt ist. Vorzugsweise wird im Bereich der Zwischenmulden 23 des Zwischensegments 22 eine geringere Saug- bzw. Haltekraft erzeugt, so dass bei korrekt ausgebildeten Filterzigaretten 15 diese vom Zwischensegment 22 abgezogen werden können. Bei unzulänglicher Verbindung werden die Filter 26 am Zwischensegment festgehalten (Fig. 8, unten).

Die aufgrund der Kontrolle fehlerhaften Zigaretten bzw. Teilstöcke 12, 13 werden im Bereich der Abfördertrommel 31 oder an anderer Stelle ausgesondert. Die einzelnen Filter 26 werden durch das Zwischensegment 22 an der Abfördertrommel 31 vorbeibewegt und im unteren Bereich der Haupttrommel 10 freigegeben sowie von einem Sammelbehälter 32 aufgefangen. Zu diesem Zweck werden im Anschluss an die Abfördertrommel 31 die Zwischenmulden 23 durch einen Sensor 33 (Lichtschranke) abgetastet. Wenn in einer Zwischenmulde 23 ein Filter 26 erkannt wird, erfolgt eine Luftsteuerung derart, dass auf die Zwischenmulden 23 kurzzeitig Druckluft ausgeübt wird zum Auswerfen des Filters 26.

In Fig. 9 und 10 ist symbolisch die Steuerung der Haupttrommel 10 hinsichtlich der Zuführung von Luft zu den Bohrungen 35 der Schiebesegmente 16, 17 und den Bohrungen 36 der Zwischenmulden 23 dargestellt. Die Fläche der Haupttrommel 10 ist in Segmente unterteilt mit unterschiedlicher Schraffur. Diese sind korrespondierend in einer Spalte 37 der Symboldarstellung in Fig. 10 wiedergegeben. In zwei Reihen werden Symbole gezeigt, und zwar ist eine freie Kreisfläche 38 das Symbol für abgeschaltete Luft. Die vollflächig geschwärzte Kreisfläche 39 bedeutet maximale Saugluft, die teilweise geschwärzte Kreisfläche 40 bedeutet, dass in diesem Bereich eine reduzierte Saugkraft an den betreffenden Bohrungen anliegt. Das Quadrat 41 ist das Symbol für Druckluft. Den einzelnen Bereichen zugeordnete Symbole 42 bedeuten den Bereich des Zwischensegments 22 und das Symbol 43 ein Schiebesegment 16, 17. Hieraus ist beispielsweise ersichtlich, dass im Bereich eines Segments 44 Druckluft an den Bohrungen 36 des Zwischensegments 22 herrscht. Im Bereich eines Segments 45 werden alle Mulden mit voller Saugkraft beaufschlagt, nämlich während des Trennschnitts.

### Bezugszeichenliste:

- 10: Haupttrommel
- 11: Tabakstock
- 12: Teilstock
- 13: Teilstock
- 14: Übergabetrommel
- 15: Filterzigarette
- 16: Schiebesegment
- 17: Schiebesegment
- 18: Segmentmulde
- 19: Tragstange
- 20: Traggestell
- 21: Arm
- 22: Zwischensegment
- 23: Zwischenmulde
- 24: Filtertrommel
- 25: Filterstück
- 26: Filter
- 27: Belagpapier
- 28: Rückfördertrommel
- 29: Trennmesser
- 30: Nut
- 31: Abfördertrommel
- 32: Sammelbehälter
- 33: Sensor
- 34: Zigaretten-Einheit
- 35: Bohrung
- 36: Bohrung
- 37: Spalte
- 38: Kreisfläche
- 39: Kreisfläche
- 40: Kreisfläche
- 41: Quadrat
- 42: Symbol
- 43: Symbol
- 44: Segment
- 45: Segment

## Patentansprüche

1. Vorrichtung zum Herstellen von Filterzigaretten (15) aus insbesondere doppeltlangen Abschnitten eines Tabakstrangs - Tabakstock (11) -, indem der Tabakstock (11) durchtrennt, Tabakstockhälften- Teilstöcke (12, 13) - auseinanderbewegt, in die Lücke ein insbesondere doppeltlanges Filterstück (25) eingesetzt, dieses mit beiden Teilstöcken (12, 13) mittels Belagpapier zu einer Zigaretten-Einheit (34) verbunden und diese sodann im Bereich des Filterstücks (25) durchtrennt wird unter Bildung von jeweils zwei Filterzigaretten (15), wobei die Tabakstöcke (11), die Zigaretten-Einheiten (34) und die Filterzigaretten (15) jeweils auf drehbaren Trommeln mit Mulden am Umfang transportierbar und die Mulden Bohrungen aufweisen, die an eine Unterdruckquelle anschließbar sind, und wobei Mantelabschnitte einer bzw. der Trommel - Haupttrommel (10) - als in achsparalleler Richtung - quer zur Drehrichtung der Haupttrommel (10)-verschiebbare und Mulden - Segmentmulden (18) - aufweisende Segmente -Schiebesegmente (16, 17) - ausgebildet sind, von denen jeweils zwei Schiebesegmente (16, 17) paarweise in Axialrichtung nebeneinander und eine Mehrzahl von Schiebesegmenten (16, 17) in Umfangsrichtung aufeinanderfolgend angeordnet sind, und wobei die Segmentmulden (18) paarweise einander zugeordneter Schiebesegmente (16, 17) gleichachsig gerichtet sind, **gekennzeichnet durch** folgende Merkmale,
a) zwischen den in Axialrichtung benachbarten Schiebesegmenten (16, 17) ist ein feststehendes, unverschiebliches Zwischensegment angeordnet, welches Mulden - Zwischenmulden (23) - aufweist,
b) die Zwischenmulden (23) sind in Fortsetzung der Mulden benachbarter Schiebesegmente (16, 17) angeordnet, derart, dass die Zwischenmulden (23) eine Fortsetzung der beidseitig verlaufenden Segmentmulden (18) bilden.

2. Vorrichtung nach anspruch 1, **dadurch gekennzeichnet, dass** die Segmentmulden (18) einerseits und die Zwischenmulden (23) andererseits über Bohrungen (35, 36) an eine Unterdruckquelle oder an eine Überdruckquelle anschließbar sind, wobei die Segmentmulden (18) einerseits und die Zwischenmulden (23) andererseits unabhängig voneinander mit Saugluft oder Druckluft beaufschlagbar sind.

3. Vorrichtung nach Anspruch 1 oder einem der weiteren Ansprüche, **dadurch gekennzeichnet, dass** das Zwischensegment (22) als ringsherumlaufender, mittig zur Haupttrommel (10) angeordneter Ring ausgebildet ist, an dem Halteorgane für die Schiebesegmente (16 und 17), nämlich Tragstange (19), befestigt sind.

4. Vorrichtung nach Anspruch 1 oder einem der weiteren Ansprüche, **dadurch gekennzeichnet, dass** Zigaretten-Einheiten (34) bzw. deren Filterstücke (25) im Bereich des Zwischensegments (22) durch ein Trennmesser (29) durchtrennbar sind, wobei die Filterstücke (25) während des Durchtrennens mittels Saugluft in den Zwischenmulden (23) fixiert sind und das Zwischensegment (22) vorzugsweise mittig eine ringsherumlaufende Nut (30) aufweist für den Eintritt des Trennmessers (29).

5. Vorrichtung nach Anspruch 1 oder einem der weiteren Ansprüche, **dadurch gekennzeichnet, dass** die Bohrungen (35) im Bereich der Schiebesegmente (16, 17) bzw. Segmentmulden (18) einerseits und die Bohrungen (36) im Bereich des Zwischensegments (22) bzw. der Zwischenmulden (23) andererseits in Teilbereichen des Umfangs der Haupttrommel (10) hinsichtlich der Beaufschlagung mit Luft, insbesondere Saugluft, unterschiedlich gesteuert sind.

6. Vorrichtung nach Anspruch 1 oder einem der weiteren Ansprüche, **dadurch gekennzeichnet, dass** die Filterstücke (25) bzw. die Filter (26) im Bereich der Zwischenmulden (23) des Zwischensegments (22) und die Teilstöcke (12, 13) im Bereich der Segmentmulden (18) der Schiebesegmente (16, 17) positioniert sind.

7. Vorrichtung nach Anspruch 6 oder einem der weiteren Ansprüche, **dadurch gekennzeichnet, dass** zum Prüfen der ausreichenden Verbindung zwischen Teilstock (12, 13) einerseits und Filter (26) andererseits auf die im Bereich der Zwischenmulden (23) gehaltenen Filter (26) eine Rückhaltekraft ausgeübt wird, insbesondere durch reduzierte Saugluft im Bereich der Bohrungen (36) und dass die Schiebesegmente (16, 17) nach außen bewegbar sind unter Aufrechterhaltung einer (erhöhten) Saugluft im Bereich der Teilstöcke (12, 13), derart, dass eine steuerbare, begrenzte Zugkraft auf die Verbindung zwischen Filter und Teilstock (12, 13) ausgeübt ist.

8. Vorrichtung nach Anspruch 7 oder einem der weiteren Ansprüche, **dadurch gekennzeichnet, dass** ggf. von den Teilstöcken (12, 13) abgetrennte Filter (26) durch das Zwischensegment (22) weitertransportierbar und gesondert von den Filterzigaretten (15) abförderbar sind, insbesondere durch Beaufschlagung der Bohrungen (36) mit Druckluft.

## Claims

1. Apparatus for the production of filter cigarettes (15) from in particular double-length sections of a tobacco strand - tobacco rod (11) -, in that the tobacco rod (11) is severed, the tobacco rod halves - sub-rods (12, 13) - are moved apart, a in particular double-length filter piece (25) being inserted in the gap and connected with both sub-rods (12, 13) by means of tipping paper to form a cigarette unit (34), which is then severed in the region of the filter piece (25) to form two filter cigarettes (15), it being possible to transport the tobacco rods (11), the cigarette units (34) and the filter cigarettes (15) respectively on rotating drums with circumferential troughs, the troughs having bore holes which can be connected to a source of negative pressure, and with casing sections of a or the drum - main drum (10) - being formed as segments - sliding segments (16, 17) - which are displaceable in the axis-parallel direction - transverse to the direction of rotation of the main drum (10) - and which have troughs - segment troughs (18) -, whereby two sliding segments (16, 17) each are arranged next to each other in pairs in the axial direction and a plurality of sliding segments (16, 17) being arranged in succession in the circumferential direction, with the segment troughs (18) being directed in pairs along the same axis to associated sliding segments (16, 17), **characterized by** the following features:
a) arranged between the sliding segments (16, 17) adjacent in the axial direction is a stationary, non-displaceable intermediate segment which has troughs - intermediate troughs (23),
b) the intermediate troughs (23) are arranged as the continuation of the troughs of adjacent sliding segments (16, 17) such that the intermediate troughs (23) form a continuation of the segment troughs (18) running on both sides.

2. Apparatus according to Claim 1, **characterized in that** the segment troughs (18) on one hand and the intermediate troughs (23) on the other hand can be connected to a source of negative pressure or to a source of compressed air by means of bore holes (35, 36), it being possible to impinge the segment troughs (18) on one hand and the intermediate troughs (23) on the other hand with suction air or compressed air independently of one another.

3. Apparatus according to Claim 1 or one of the further Claims, **characterized in that** the intermediate segment (22) is configured as a annular ring centered on the main drum (10) and to which are attached retaining elements for the sliding segments (16 and 17), namely support rods (19).

4. Apparatus according to Claim 1 or one of the further Claims, **characterized in that** the cigarette units (34) and their filter pieces (25) can be severed in the region of the intermediate segment (22) by a severing blade (29), with the filter pieces (25) being held in place in the intermediate troughs (23) by means of suction air during the severing process and the intermediate segment (22) having preferably a centered, circumferential groove (30) for admitting the severing blade (29).

5. Apparatus according to Claim 1 or one of the further Claims, **characterized in that** the bore holes (35) in the region of the sliding segments (16, 17) and the segment troughs (18), on one hand, and the bore holes (36) in the region of the intermediate segment (22) and the intermediate troughs (23), on the other hand, are subjected to different controls in the circumferential sectors of the main drum (10) with respect to the application of air, in particular suction air.

6. Apparatus according to Claim 1 or one of the further Claims, **characterized in that** the filter pieces (25) or the filters (26) are positioned in the region of the intermediate troughs (23) of the intermediate segment (22) and the sub-rods (12, 13) are positioned in the region of the segment troughs (18) of the sliding segments (16, 17).

7. Apparatus according to Claim 6 or one of the further Claims, **characterized in that** for the purpose of checking the satisfactory connection between the sub-rod (12, 13) on one hand, and the filter (26) on the other hand, a retaining force is exerted on the filters (26) held in the region of the intermediate troughs (23), in particular by means of reduced suction air in the region of the bore holes (36) and that the sliding elements (16, 17) can be moved outwards while maintaining an (increased) suction air pressure in the region of the sub-rods (12, 13) such that a controllable, limited traction force is exerted on the connection between Filter and sub-rod (12, 13).

8. Apparatus according to Claim 7 or one of the further Claims, **characterized in that,** if necessary, filters (26) separated from the sub-rods (12, 13) can be further transported by the intermediate segment (22) and separately carried away from the filter cigarettes (15), in particular by impinging the bore holes (36) with compressed air.

## Revendications

1. Dispositif pour la fabrication de cigarettes-filtres (15) constituées en particulier de sections de double longueur d'un boudin continu de tabac - bâton de tabac (11) -, par le fait de séparer le bâton de tabac (11), d'écarter l'une de l'autre des moitiés de bâtons de tabac - bâtons partiels (12, 13) - d'insérer dans l'espace libre intermédiaire un filtre individuel (25) en particulier de double longueur, de relier ce dernier avec les deux bâtons partiels (12, 13) à l'aide de papier de recouvrement pour obtenir une unité de cigarette (34) et de séparer ensuite celle-ci dans la zone du filtre individuel en formant respectivement deux cigarettes-filtres (15), les bâtons de tabac (11), les unités de cigarettes (34) et les cigarettes-filtres (15) pouvant être transportés respectivement sur des tambours rotatifs dont la périphérie comporte des dépressions, celles-ci présentant des alésages qui peuvent être raccordés à une source de vide, des sections de la surface latérale d'un tambour, respectivement du tambour - le tambour principal (10) - étant réalisées sous la forme de segments - segments mobiles (16, 17) - présentant des dépressions - dépressions de segments (18) - et aptes à se déplacer en direction parallèle à l'axe - en direction transversale par rapport au sens de rotation du tambour principal (10) -, respectivement deux segments mobiles (16, 17), parmi les segments en question, étant disposés par paires l'un à côté de l'autre en direction axiale et une multitude de segments mobiles (16, 17) étant disposés de manière successive en direction périphérique, les dépressions de segments (18), de segments mobiles (16, 17) réciproquement correspondants par paires, étant orientées dans le même axe, **caractérisé par** les particularités suivantes :
a) entre les segments mobiles (16, 17) voisins en direction axiale, est disposé un segment intermédiaire monté à demeure, incapable de se déplacer, qui présente des dépressions - dépressions intermédiaires (23) - ;
b) les dépressions intermédiaires (23) sont disposées dans le prolongement des dépressions de segments mobiles voisins (16, 17), de telle sorte que les dépressions intermédiaires (23) forment un prolongement des dépressions de segments (18) s'étendant de part et d'autre.

2. Dispositif selon la revendication 1, **caractérisé en ce que** les dépressions de segments (18) d'une part et les dépressions intermédiaires (23) d'autre part peuvent se raccorder, via des alésages (35, 36) à une source de vide ou à une source de surpression, les dépressions de segments (18) d'une part et les dépressions intermédiaires (23) d'autre part pouvant être sollicitées, indépendamment les unes des autres, avec de l'air d'aspiration ou avec de l'air sous pression.

3. Dispositif selon la revendication 1 ou selon l'une quelconque des revendications ultérieures, **caractérisé en ce que** le segment intermédiaire (22) est réalisé sous la forme d'un anneau disposé tout autour du tambour principal (10), en position centrale par rapport à ce dernier, des organes de retenue, plus précisément des barres de support (19) pour les segments mobiles (16 et 17) étant fixés audit anneau.

4. Dispositif selon la revendication 1 ou selon l'une quelconque des revendications ultérieures, **caractérisé en ce que** des unités de cigarettes (34), respectivement leurs filtres individuels (25) peuvent être séparés, dans la zone du segment intermédiaire (22), par une lame de séparation (29), les filtres individuels (25) étant fixés, au cours de la séparation, à l'aide d'air d'aspiration dans les dépressions intermédiaires (23), le segment intermédiaire (22) présentant, de préférence en son milieu, une rainure périphérique annulaire (30) pour l'insertion de la lame de séparation (29).

5. Dispositif selon la revendication 1 ou selon l'une quelconque des revendications ultérieures, **caractérisé en ce que** les alésages (35) dans la zone des segments mobiles (16, 17), respectivement des dépressions de segments (18) d'une part, et les alésages (36) dans la zone du segment intermédiaire (22), respectivement des dépressions intermédiaires (23) d'autre part sont commandées de manière différente dans des zones partielles de la périphérie du tambour principal (10), en ce qui concerne la sollicitation avec de l'air, en particulier avec de l'air d'aspiration.

6. Dispositif selon la revendication 1 ou selon l'une quelconque des revendications ultérieures, **caractérisé en ce que** les filtres individuels (25), respectivement les filtres (26) sont positionnés dans la zone des dépressions intermédiaires (23) du segment intermédiaire (22) et les bâtons partiels (12, 13) sont positionnés dans la zone des dépressions de segments (18) des segments mobiles (16, 17).

7. Dispositif selon la revendication 6 ou selon l'une quelconque des revendications ultérieures, **caractérisé en ce que**, afin d'évaluer une liaison suffisante entre le bâton partiel (12, 13) d'une part et le filtre (26) d'autre part, on exerce une force de rappel sur le filtre (26) maintenu dans la zone des dépressions intermédiaires (23), en particulier via une réduction de l'air d'aspiration dans la zone des alésages (36), et **en ce que** les segments mobiles (16, 17) sont en mesure de se déplacer vers l'extérieur tout en maintenant un air d'aspiration (élevé) dans la zone de bâton partiel (12, 13) de telle sorte que l'on exerce une force de traction limitée réglable sur la liaison entre le filtre et le bâton partiel (12, 13).

8. Dispositif selon la revendication 7 ou selon l'une quelconque des revendications ultérieures, **caractérisé en ce que** des filtres (26) le cas échéant séparés des bâtons partiels (12, 13) sont transportés plus loin à travers le segment intermédiaire (22) et peuvent être évacués séparément des cigarettes-filtres (15), en particulier par sollicitation des alésages (36) avec de l'air comprimé.
